# EUROPÄISCHE PATENTSCHRIFT

(11) **EP 1 251 326 B1**
(45) Veröffentlichungstag und Bekanntmachung des Hinweises auf die Patenterteilung: **22.06.2005**
(21) Anmeldenummer: 02008141.0
(22) Anmeldetag: 12.04.2002
(51) Int. Cl.: F28F 1/12, F28F 1/20

(54) **Raumtemperierungselement**
Element for thermoregulation of a room
Elément de régulation de température d'une enceinte

(30) Priorität: 21.04.2001 DE 20106951 U
(43) Veröffentlichungstag der Anmeldung: 23.10.2002
(73) Patentinhaber: Ingenieurbüro Timmer Reichel GmbH, 42781 Haan (DE)
(72) Erfinder: Reichel Wolfgang Dr. Ing., 40699 Erkrath (DE); Timmer Hans Heinrich Dipl. Ing., 40699 Erkrath (DE)
(74) Vertreter: Patentanwälte Dr. Solf & Zapf

(56) Entgegenhaltungen:
- EP-A- 0 513 608
- WO-A-88/06260
- AU-B- 567 080
- DE-A- 2 033 216
- DE-B- 1 679 301
- DE-C- 19 615 419
- US-A- 2 692 763

## Beschreibung

Die vorliegende Erfindung betrifft ein Raumtemperierungselement gemäß dem Oberbegriff des Anspruchs 1.

Ein ähnliches Raumtemperierungselement ist aus der DE 18 10 493 A1 bekannt. Hierbei werden die Hohlstützen und/oder die Hohlriegel eines Fassadensystems als Luftführungskanäle ausgebildet und mit seitlichen Luftaustrittsöffnungen versehen. Innerhalb der Hohlstützen bzw. der Hohlriegel sind von einem Heizmedium durchflossene Heizrohre angeordnet. Die Heizrohre besitzen eine durch Rippen vergrößerte Oberfläche. Durch diese Ausgestaltung wird eine Aufheizung eines Innenraums durch Wärmeabstrahlung von den Außenflächen der Hohlstützen bzw. der Hohlriegel und durch Konvektion durch die aus den Hohlstützen bzw. Hohlriegeln austretende Luft erreicht. Die Zuführung der Luft in die Hohlstützen bzw. Hohlriegeln erfolgt mittels eines Gebläses, dem ein Filter und ggf. ein Luftbefeuchter vorgeschaltet sein können. Bei diesem bekannten System erfolgt ein mittelbarer Wärmeübergang zwischen der Wandung der Hohlstütze bzw. des Hohlriegels und dem Heizrohr durch Strahlung und Konvektion. Ein derartiges System ist für den Heizfall geeignet, da die Heizflüssigkeit auf hohe Temperaturen aufgeheizt werden kann. Für die Raumkühlung ist ein derartiges System nicht geeignet, da die Kühlwassertemperatur nicht beliebig abgesenkt werden kann, ohne das Wasser aus der Umgebungsluft kondensiert. Für eine ausreichende Raumkühlung muß die Kühllast des Raumes mittels aufwendiger Klimaanlagen oder Umluftkühlgeräte abgeführt werden. Hierbei erfolgt die Kühlwirkung nahezu zu 100% durch Konvektion mit teilweise außerhalb der Behaglichkeit liegenden Luftgeschwindigkeiten.

Ein Raumtemperierungselement der eingangs beschriebenen Art ist aus der DE-A 16 79 301 bekannt. Darin ist eine Ausführung eines Wärmeübertragungsprofils beschrieben, das aus vier Teilprofilen - zwei hintereinander angeordneten Längsseitenprofilen und zwei endseitig abschließenden Abschlußplatten - zusammengesetzt ist, die untereinander kraft- und/oder formschlüssig verbunden sind, wobei die im Querschnitt H-förmigen Teilprofile als Längsseitenprofile dienen. Der bekannte Heizkörper weist einen Durchflußkanal für ein Heizmedium auf, welcher einstückig mit den Außenwänden und den Wärmeleitflächen ausgebildet ist. Weder Aspekte der Kühlung noch statische Aspekte, wie ein Einsatz als Riegel oder Pfosten spielen dabei eine Rolle. Zwar wird der Wert des Heizkörpers als architektonisches Gestaltungsmittel erwähnt, jedoch erscheint das Profil für einen Einsatz als tragendes Bauteil als nicht ausreichend stabil, insbesondere im Hinblick auf mögliche Biege- und Torsionsbeanspruchungen. Die H-förmigen Profile bilden in dem bekannten Raumtemperierungselement beide Außenwände, den Durchflußkanal sowie zusätzlich Wärmeleitflächen, so dass die Profile in erster Linie als kammartig anzusehen sind. Einen ähnlichen Stand der Technik repräsentiert auch die WO-A-88 06260, die jedoch keine H-förmigen Profile offenbart.

Sowohl bei dem jeweiligen Gegenstand der DE-A 16 79 301 und der WO-A-88 06260, als auch bei in der EP-A-0 513 608 und DE-C-196 15 419 beschriebenen weiteren bekannten Wärmeübertragungsvorrichtungen sind Wärmeübertragungsprofile vorhanden, die keine statisch tragende konstruktive Funktion aufweisen. Wie erwähnt, wird für den in der DE-A 16 79 301 beschriebenen Rohrregisterheizkörper lediglich ein Einsatz als architektonisches Gestaltungsmittel erwähnt und für das in der DE-C-196 15 419 offenbarte Aluminium-Wärmetauscherelement wird für seine bestimmungsgemäße Verwendung in einer Kühldecke eine hohe Biegesteifigkeit gefordert. Um Letzeres zu erreichen, ist vorgesehen, daß der Verlauf von äußeren Längskanten von im Wärmetauscherelement vorhandenen Profilteilen durch die Eckpunkte eines Dreiecks definiert ist.

Der Erfindung liegt die Aufgabe zugrunde, ausgehend von einem Raumtemperierungselement der eingangs genannten Art, dieses derart zu verbessern, dass nicht nur im Heizfalle ausreichende Heizleistung, sondern auch im Kühlfalle eine derart ausreichende Kühlleistung erreicht wird, dass die Kühllast des Raumes ohne zusätzliche Kühlgeräte abgeführt werden kann, und zwar bei reduzierter Luftgeschwindigkeit.

Erfindungsgemäß wird dies durch die Merkmale des Anspruchs 1, kennzeichnender Teil, erreicht.

Die Erfindung basiert dabei einerseits darauf, dass insbesondere die Kühlleistung des Wärmeübertragungsprofils durch eine unmittelbare Wärmeleitung von dem Leitungskanal für das Temperierungsmedium über das Kontaktelement und außerdem durch die Vergrößerung der Berührungsfläche zwischen dem Wärmeübertragungsprofil und/oder dem Kontaktelement und der strömenden Luft wesentlich erhöht werden kann. Hierdurch wird auch der Strahlungsanteil bei der Raumtemperierung erhöht, so dass eine geringe Luftgeschwindigkeit die Folge ist. Andererseits gewährleistet die Erfindung, dadurch, dass in einem als Längsseitenprofil dienendem Teilprofil jeweils ein senkrechter, mit dem Querseitenprofil verbundener H-Schenkel eine Längswand des Wärmeübertragungsprofils und ein senkrechter, mit dem Querseitenprofil verbundener H-Schenkel die Kontaktprofile sowie das zugehörige Kontaktelement und der waagrechte H-Schenkel den Verbindungssteg zwischen der Längswand und dem Kontaktelement bilden, und dadurch, dass das Wärmeübertragungsprofil, in dem der Leitungskanal zwischen den innenliegenden Kontaktelementen zweier Längsseitenprofile klemmend eingeschlossen ist, derart in Form einer Hohlstütze und/oder eines Hohlriegels ausgebildet ist, dass das Wärmeübertragungsprofil eine statische Funktion übemehmen kann, die Möglichkeit eines Einsatzes des erfindungsgemäßen Raumtemperierungselementes als tragendes Bauelement, beilspielsweise bei einer Fassadengestaltung.

Zweckmäßige Ausbildungen der Erfindung sind in den Unteransprüchen enthalten. Diese bewirken einerseits Vorteile in der Herstellung und Montage und andererseits in der Leistungsfähigkeit des erfindungsgemäßen Wärmeübertragungsprofils.

Anhand der in den beiliegenden Zeichnungen dargestellten Ausführungsbeispiele wird die Erfindung näher erläutert. Es zeigen:
- Fig. 1: einen Querschnitt durch eine erste Ausführungsform eines Raumtemperierungselementes,
- Fig. 2: einen Querschnitt durch eine weitere Ausführungsform eines Raumtemperierungselementes,
- Fig. 3: eine Ausführungsform einer Halbschalenklemmung,
- Fig. 4: einen Teilquerschnitt durch eine weitere Ausführungsform eines Raumtemperierungselementes,
- Fig. 5: einen Querschnitt durch eine erfindungsgemäße Ausführungsvariante eines Raumtemperierungselementes,
- Fig. 6: eine Ansicht, zum Teil geschnitten, einer Ausführungsform eines Blindsegmentes.
- Fig. 7: eine Ansicht, zum Teil geschnitten, einer weiteren Ausbildung eines Blindsegmentes,
- Fig. 8: eine Ansicht, zum Teil geschnitten, einer Ausführungsform eines oberen Abschlußelementes,
- Fig. 9: eine Ansicht einer Variante eines Abschlußelementes,
- Fig. 10: eine Ansicht, zum Teil geschnitten, einer weiteren Variante eines Blindsegmentes,
- Fig. 11: eine Ansicht, zum Teil geschnitten, einer weiteren Variante eines Abschlußelementes,
- Fig. 11a-d: Ansichten von Raumtemperierungselementen unter Verwendung von unterschiedlichen Blindsegmenten und Abschlußelementen,
- Fig. 12: eine Ansicht, zum Teil geschnitten, einer weiteren Ausbildung eines Abschlußelementes,
- Fig. 13: eine Prinzipdarstellung einer erfindungsgemäßen Zulufteinheit mit Wärmerückgewinnung,
- Fig. 14: eine Prinzipdarstellung einer Zulufteinheit mit Zusatzkühler.

In allen Figuren sind gleiche Teile, insbesondere auch bezüglich ihrer Funktion, mit denselben Bezugsziffem gekennzeichnet. Nur die Ausführung gemäß Fig. 5 zeigt das erfindungsgemäße Raumtemperierungselement, die anderen Figuren enthalten jedoch konstruktive Details, die zumindest teilweise mit der Erfindung in zweckmäßiger Weise kombinierbar bzw. in das erfindungsgemäße Raumtemperierungselement inkorporiert sind, insbesondere, wie dies auch aus den Ansprüchen hervorgeht.

Das in Fig. 1 gezeigte Raumtemperierungselement besteht aus einem metallischen Wärmeübertragungsprofil 1. Dieses Wärmeübertragungsprofil 1 hat die Form einer Hohlstütze oder eines Hohlriegels, so dass es als Fassadenelement verwendet werden und hierbei statische Funktionen übernehmen kann. Es ist aber auch losgelöst von einer derartigen Funktion eine nicht statische Anwendung als einzelnes Raumtemperierungselement an Wänden, Decken oder als freistehendes Raumelement erfindungsgemäß möglich. Dieses Wärmeübertragungsprofil 1 schließt mit seiner Wandung einen in Profillängsrichtung verlaufenden Hohlraum 2 ein. Dieser Hohlraum 2 ist als Luftführungskanal ausgebildet. Innerhalb des Hohlraums 2 verläuft in Profillängsrichtung ein Leitungskanal für ein Temperierungsmedium, z. B. Wasser, der im dargestellten Beispiel als Rohrleitung 3 ausgebildet ist. Das Raumtemperierungselement kann eine Luftaustrittsöffnung 5 aufweisen. Diese Öffnung 5 ist innerhalb des Hohlraums 2 in Strömungsrichtung der Luft in Profilmitte bezogen auf die Profillänge bzw. am Profilende angeordnet.

Die Rohrleitung 3 liegt im dargestellten Ausführungsbeispiel an zwei Kontaktelementen 6, 7 an, so dass hierdurch eine wärmeleitende Verbindung gegeben ist. Die Kontaktelemente 6, 7 sind mit der Wandung des Wärmeübertragungsprofils 1 einstückig verbunden. Weiterhin besitzt die Wandung innerhalb des Hohlraums 2 zur Vergrößerung der thermisch wirksamen inneren Wandungsfläche in den Hohlraum 2 ragende Kontaktprofile 8. Diese Kontaktprofile 8 erzeugen zwischen sich Strömungskanäle. Die Kontaktelemente 6, 7 sind derart angeordnet, dass die Rohrleitung 3 zwischen ihnen klemmend gehalten wird. Das Wärmeübertragungsprofil 1 ist im gezeigten Beispiel mit den Kontaktelementen 6, 7 und den Kontaktprofilen 8 einstückig als Strangpreßteil hergestellt. Bei dieser Ausführungsform wird die Rohrleitung 3 zunächst zwischen die Kontaktelemente 6, 7 eingezogen und dann von ihrem Inneren her aufgeweitet, bis sie klemmend zwischen den Kontaktelementen 6, 7 gehalten ist. Das Wänneübertragungsprofil 1 besitzt einen rechteckigen Querschnitt mit Längsseiten 9 und kürzeren Querseiten 10. An den Längsseiten 9 sind die Kontaktprofile 8 rippenförmig als Längsstege einander gegenüberliegend angeordnet, wobei sie eine derartige Steghöhe besitzen, dass sie nur mit geringem Abstand voneinander enden. Die Kontaktelemente 6, 7 bestehen vorteilhafterweise aus einem kreisbogenförmigen Anlagesteg 11 in Anpassung an die Kreisform der Rohrleitung 3 und zwei jeweils an einem Ende des Anlagesteges 11 sich anschließenden, mit der Wandung des Wärmeübertragungsprofils 1 verbundenen Verbindungsstegen 12.

Die Kontaktelemente 6, 7 und die Kontaktprofile 8 erstrecken sich vorteilhafterweise über die gesamte Länge des Wärmeübertragungsprofils 1, wobei zwischen den Kontaktelementen 6, 7 und der Rohrleitung 3 im gesamten Bereich eine wärmeleitende Anlage gegeben ist. Wenn, wie in Fig. 1 gezeigt, ein Rücklauf 13, der ebenfalls als Rohrleitung ausgebildet sein kann, innerhalb des Wärmeübertragungsprofils 1 verläuft, sind in diesem Hohlraumbereich die Kontaktprofile 8 verkürzt ausgebildet. Weiterhin ist es zweckmäßig, zur Vergrößerung der Wärmeübertragungsfläche der Kontaktelemente 6, 7 an deren kreisbogenförmigen Anlagesteg 11 parallel zu den Verbindungsstegen 12 ausgerichtete Rippenstege 14 vorzusehen. Somit gewährleisten die Kontaktelemente 6, 7 einerseits eine unmittelbare Wärmeleitung von der Rohrleitung 3 in die Wandung des Wärmeübertragungsprofils 1 und andererseits aufgrund ihrer großen Oberfläche bedingt durch die Verbindungsstege 12 und die Rippenstege 14 eine gute Wärmeabgabe an den Hohlraum 2.

Die Wandung des Wärmeübertragungsprofils 1 ist an ihrer Außenseite mit einer Rillenstruktur, z. B. aus in Profillängsrichtung verlaufenden, parallelen Rillen 15, versehen. Hierdurch ergibt sich eine Vergrößerung der äußeren Wärmeübertragungsfläche.

An einer Querseite 10 der Wandung ist eine Nutführung 16 für die Aufnahme eines Befestigungszapfens 17 mit einem Führungsschuh 18 zum Befestigen an einer Fassade, Wand oder Decke vorgesehen. Dieses System ist auch als Festpunkt ausführbar, wenn in Profillängsrichtung am Führungsschuh 18 eine Klemmschraube den Führungsschuh 18 in der Nutführung 16 verklemmt.

Im unteren oder oberen Profilanschluß wird Luft durch die entsprechenden Öffnungen mechanisch zugeführt, die im Hohlraum 2 während der Längsdurchströmung durch die temperierte innere Wandungsfläche und durch die Kontaktprofile 8 sowie die Verbindungsstege 12 und die Rippenstege 14 erwärmt bzw. gekühlt wird. Zwecks Optimierung der Luftdurchströmung können, wie bereits gesagt, Austrittsschlitze 5, vorgesehen werden. Es ist jedoch auch möglich, die Wärmeübertragungsprofile 1 jeweils endseitig offen zu gestalten. Die Strömungskanalabmessungen werden so gewählt, dass laminare Strömungen mit möglichst geringem Druckverlust einsetzen. Die Abmessungen der Kontaktprofile 8 richten sich nach der gewünschten Temperierungsleistung, insbesondere Kühlleistung. Sollte die beispielsweise zu kühlende Luft aus dem Umgebungsraum entnommen werden, erfolgt die Leistungsauslegung, z. B. für den Kühlfall, mit t-Lufteintritt/t-Luftaustritt zu 27/19°C. Durch diese zusätzliche Umluftkühlung ist eine erhebliche Gesamtleistungssteigerung des erfindungsgemäßen Wärmeübertragungsprofils gegeben. Die Wärmeübertragungsmechanismen des Heiz-/Kühlprofils (Wärmeübertragungsprofils 1) setzen sich somit auf verschiedenen Anteilen, bezogen auf die Einzelflächen zusammen, wie: - äußere Heiz-/Kühlprofiloberfläche mit Strahlungs- und Konvektionswirkung, - innere Profiloberfläche, einschließlich Kontaktprofilen 8, Kontaktelementen 6, 7 und Rippenstegen 14 mit Konvektionswirkung. Für den Heizfall dürfte in der Regel die Wirkung der äußeren Profiloberfläche ausreichen, um bei nur senkrechter Anordnung des Wärmeübertragungsprofils und Achsabständen von ca. 1,2 bis 1,5 m den Heizwärmebedarf zu decken. Eine Umluftheizung ist dafür nicht erforderlich und somit außer Funktion.

In Fig. 2 ist eine gegenüber Fig. 1 dahingehend veränderte Ausführungsform eines Wärmeübertragungsprofils 1 dargestellt, dass dieses aus zwei spiegelsymmetrisch angeordneten Halbschalen 20, 21 besteht. Die Trennungsebene bzw. die Fügeebene der beiden Halbschalen 20, 21 verläuft senkrecht durch die Querseiten 10. Die beiden identischen Halbschalen 20, 21 werden als Strangpreßprofile hergestellt. Die beiden Halbschalen 20, 21 werden durch Klemmprofile 22 miteinander verbunden und aneinander gedrückt, so dass eine gute Kontaktierung zwischen Anlagesteg 11 und Rohrleitung 3 gewährleistet ist. Für diese Verbindung sind an den Querseiten 10 senkrecht zu diesen verlaufende Rippen 23 endseitig ausgebildet. Die Rippen 23 weisen an ihren freien Enden Nocken 24 auf. Über diese Nocken 24 können die Klemmprofile 22 geschoben werden und sitzen rastend unter Klemmwirkung auf den Rippen 23. Durch die Ausbildung des erfindungsgemäßen Wärmeübertragungsprofils 1 mit zwei Halbschalen 20, 21 ist die Montage der Rohrleitung 3 einfacher, da diese im geöffneten Zustand der Halbschalen eingelegt werden kann, so dass ein nachträgliches Aufweiten der Rohrleitung 3 nicht erforderlich ist, um eine klemmende Anlage an den Kontaktelementen 6, 7 zu erzeugen. Um hohen hygienischen Anforderungen gerecht zu werden, können die Halbschalen 20, 21 mit einem Klappmechanismus zur Schalenöffnung ausgeführt werden, was nicht dargestellt ist. Im einfachsten Fall lassen sich die glatten, im Hohlraum 2 verlaufenden Strömungskanäle mittels Druckluft reinigen.

Die z. B. wasserführende Rohrleitung 3 kann auch in Form von zwei getrennten Rohren zur Bildung von zwei Vorläufen (Heiz- bzw. Kühlwasser) getrennt zum Heizen und Kühlen mit gemeinsamen oder getrennten Rückläufen, d. h. wahlweise als Zweileiter-, Dreileiter- oder Vierleiteranordnung ausgeführt werden.

Weiterhin ist zu erkennen, dass das Wärmeübertragungsprofil 1 in seinen Eckpunkten 25 Führungslöcher 26 aufweist, die zur Aufnahme von stiftförmigen Führungsmitteln 27 (Fig. 6, 7, 8) dienen. Mittels derartiger Führungsmittel 27 können Profilbefestigungen oder, wie im folgenden noch beschrieben wird, Blindsegmente und Abschlußelemente befestigt werden. Entsprechende Löcher 26 sind auch in Fig. 1 gezeigt.

In Fig. 3 ist ein weiteres Beispiel für eine Halbschalenklemmung der Halbschalen 20, 21 mittels eines Klemmprofils 22 dargestellt. Hierbei ist im Unterschied zu der Ausführungsform gemäß Fig. 2 die Höhe der Rippen 23 verkürzt, so dass sich insgesamt eine kompaktere Ausbildung ergibt. Hierdurch kann ein Abdeckprofil 28 als Gestaltungselement, beispielsweise auch in farbigem Kunststoff, zwischen die Enden der Querseitenabschnitte der Halbschalen 20, 21 eingesetzt werden, so dass sich eine geschlossene Querseitenoberfläche ergibt. Die äußere Kontur des Wärmeübertragungsprofils ist nicht auf die rechteckige Form beschränkt.

In Fig. 4 ist eine altemative Ausführungsform eines Wärmeübertragungsprofils 1 dargestellt, wobei jedoch nur eine Halbschale 20 gezeigt ist, da die andere Halbschale 21 identisch aufgebaut wäre.

In Fig. 4 ist das Halbschalenprofil 20 nicht im Strangpressverfahren hergestellt, sondem in Stahl ausgeführt. Das Kontaktelement 6 ist ebenfalls als Stahlblechformteil hergestellt und mit der Wandung des Wärmeübertragungsprofils 1 durch Schweißen verbunden. Die Kontaktprofile 8 sind als Blechformteile hergestellt und haben die Form von gefalteten, etwa mäanderförmigen Lamellen und sind ebenfalls mit der Wandung des Wärmeübertragungsprofils 1, beispielsweise durch Punktschweißung, verbunden. Die Verbindung der Halbschalen 20, 21 erfolgt, wie beispielsweise in Fig. 2 dargestellt. Für die Unterbringung eines Rücklaufes 13 werden die gefalteten Lamellen in dem jeweiligen Unterbringungsbereichs des Hohlraums 2 entsprechend verkürzt, wie dies beispielsweise in Fig. 1 dargestellt ist. Zwischen den Verbindungsstegen 12 sind im dargestellten Ausführungsbeispiel verkürzte Kontaktprofile 8 dargestellt, die an der Wandung des Wärmeübertragungsprofils 1 befestigt sind.

In Fig. 5 ist eine Ausführung eines erfindungsgemäßen Raumtemperierungselementes dargestellt. Gleiche Teile wie in den Fig. 1 bis 4 sind mit denselben Bezugsziffem versehen. Dieses Raumtemperierungselement besteht aus dem Wärmeübertragungsprofil 1, das aus vier Teilprofilen 60, 61 zusammengesetzt ist, die untereinander kraft- und formschlüssig verbunden sind. Hierbei muß zumindest Kraftschluß vorhanden sein, um auch eine gute thermisch leitende Verbindung zwischen den Teilprofilen 60, 61 zu gewährleisten. Diese beiden gleichen Teilprofile 60 bilden Längsseitenprofile und die beiden gleichen Teilprofile 61 stellen Querseitenprofile dar. Die Längsseitenprofile 60 sind im Querschnitt H-förmig, wobei ein senkrechter H-Schenkel die Längsseitenwand 9 und ein senkrechter H-Schenkel Kontaktprofile 8a sowie das zugehörige Kontaktelement 6, 7 bildet. Der waagerechte H-Schenkel dient als Verbindungssteg 12 zwischen der Längsseitenwand 9 und den Kontaktelementen 6, 7. Bei diesem Ausführungsbeispiel der Erfindung dienen die Kontaktprofile 8a, die stegförmig an dem Kontaktelement 6, 7 angeformt sind, zur Vergrößerung der thermisch wirksamen Übertragungsfläche zwischen den Kontaktelementen 6, 7 und der im Innenraum strömenden Luft. Die Ausbildung der in den Innenraum ragenden Kontaktprofile 8a an den Kontaktelementen 6, 7 beruht auf der Erkenntnis, dass im Bereich der Kontaktelemente 6, 7 im Kühlfall die größte Kühlleistung zur Verfügung steht, so dass es besonders günstig ist, in diesem Bereich eine Oberflächenvergrößerung vorzusehen, indem die wirksame Kontaktfläche zur im Inneren strömenden Luft vergrößert wird. Durch die erfindungsgemäße Profilform, wobei die Kontaktprofile 8a sehr nahe an der Kaltwasser führenden Leitung 3 ausgebildet sind, folgt eine Rippenumströmung mit einer hohen α-Zahl, wobei die Gefahr der Taupunktunterschreitung zu tieferen Wassertemperaturen verschoben wird. Im Verbindungssteg 12 zur Längsseitenwand 9 tritt ein Temperaturgradient ein, was wiederum Sicherheit gegenüber Temperaturunterschreitung auf der äußeren Profiloberfläche bietet. Die starke Ausbildung der inneren Kontaktprofile 8a bewirkt einen geringen Temperaturgradient in den Kontaktprofilen 8a, wodurch eine maximale Abkühlmöglichkeit der strömenden Luft bewirkt wird. Die Anordnung der Kontaktprofile 8a ist derart, dass der Strömungswiderstand gering gehalten wird.

Der Querschnitt der Verbindungsstege 12 ist möglichst groß bemessen, um eine gute Wärmeleitung zwischen der Wandung des Wärmeübertragungsprofils 1 und den Kontaktelementen 6, 7 zu erreichen.

Die Anzahl und die Anordnung der Kontaktprofile 8a richtet sich nach der gewünschten thermischen Übertragungsleistung. Auch ist es möglich, zusätzliche Kontaktprofile an den Verbindungsstegen 12 anzuformen, wobei diese Kontaktprofile parallel zu den Kontaktprofilen 8a laufen können.

Die Kontaktprofile 8a wirken mit an den Querseitenprofilen 61 angeformten Spannstegen 63 derart zusammen, dass die Spannstege 63 nach der Montage durch die Kontaktprofile 8a auseinandergespreizt werden, wodurch die Kontaktprofile 8a auf dem Leitungskanal 3 mittels der Kontaktelemente 6, 7 klemmend fixiert werden, wobei eine kraft- und formschlüssige Verbindung zwischen den Enden der Kontaktprofile 8a und den Spannstegen 63 vorgesehen ist. Es wird somit erreicht, dass der Wärmeübergangswiderstand zwischen dem Leitungskanal 3 und den Kontaktelementen 6, 7 minimiert wird.

Die Querseitenprofile 61 bestehen aus einer Querwand 64 und an deren beiden Enden rechtwinklig ausgebildeten Anschlußschenkeln 65, die mit ihren Enden mit der jeweiligen Längsseitenwand 9 form- und kraftschlüssig verbindbar sind. Hierzu sind die Enden der Anschlußschenkel 65 in zwei parallel verlaufende Klemmstege 66, 67 aufgeteilt, die zwischen sich einen Einsteckspalt für die Enden der Längsseitenwand 9 bilden und diese kraftschlüssig klemmend halten. Das erfindungsgemäße Raumtemperierungselement besteht somit aus vier Einzelkomponenten 60, 61, die miteinander über Kraft-Formschlußverbindungen durch einfaches Zusammenfügen verbindbar sind, wobei der Leitungskanal 3 zwischen den innenliegenden Kontaktelementen 6, 7 klemmend eingeschlossen wird.

Das erfindungsgemäße Profil ist optimiert in Richtung auf ein Maximum an Abkühlung der längs der Kontaktprofile 8a strömenden Luft. Hierbei erfolgt der Wärmestrom auf möglichst kurzem Weg von der Luft über die Kontaktprofile 8a zum Leitungskanal 3 und dem in diesem strömenden Temperierungsmedium z. B. Wasser.

Zur Oberflächenvergrößerung weisen die Längswände 9 der Teilprofile 60 und/oder die Querwände 64 der Teilprofile 61 in Längsrichtung verlaufende Einprägungen 68 ein- oder beidseitig auf.

In Fig. 6 ist dargestellt, wie ein Blindsegment 30, beispielsweise an einem Ende des Wärmeübertragungsprofils 1, mittels der in die Löcher 26 eingesteckten Führungsmittel 27 befestigt wird. Die stiftartigen Führungsmittel 27 werden endseitig in das Wärmeübertragungsprofil 1 eingepreßt und das Blindsegment 30 wird durch eine Klemmschraube fixiert. Innerhalb des Blindsegments 30 erfolgt die Verbindung der als Vorlauf dienenden Rohrleitung 3 mit dem Rücklauf 13. Mit dem Pfeil X ist die Strömungsrichtung des Temperierungsmediums innerhalb der Rohrleitung 3 und des Rücklaufs 13 dargestellt. Durch einfache Entfernung des Blindsegmentes 30 kann der Verbindungsbereich des Vorlaufs, d. h. der Rohrleitung 3 und des Rücklaufs 13, freigelegt werden und es kann ein endseitiger Verschluß 32 zum Entleeren der Rohrleitung 3 geöffnet und verschlossen werden. Weiterhin ist dargestellt, dass auf einer endseitigen Montageplatte 33 des Blindsegmentes 30 beispielsweise zwei Ventilatoren 34, insbesondere Axialventilatoren, befestigt sind. Diese Ventilatoren 34 sorgen für eine Zwangsdurchströmung in Luftströmungsrichtung Y, wobei hier im Kühlfall von einer senkrechten Anordnung des Wärmeübertragungsprofils 1 ausgegangen wird und die Axialventilatoren 34 im unteren Ende des Wärmeübertragungsprofils 1 angeordnet sind. Wenn größere Wärmeübertragungsprofilabmessungen bzw. größere Profillängen mit höherem Druckverlust vorhanden sind, können größere Ventilatoren 34 erforderlich sein. Derartige größere Ventilatoren 34 können dann, wie in Fig. 7 dargestellt, an dem Blindsegment 30 seitlich befestigt werden. In diesem Fall schließt eine Abschlußplatte 35 das Blindsegment 30 nach außen ab. Auch hierbei handelt es sich vorzugsweise um Axialventilatoren 34.

Ein oberes Abschlußelement 36 für ein Wärmeübertragungsprofil 1 ist in Fig. 8 gezeigt. Dieses obere Abschlußelement 36 wird ebenfalls über stiftförmige Führungsmittel 27, wie das untere Blindsegment 30, an dem Wärmeübertragungsprofil 1 endseitig befestigt. Mittels an einer Wand 37 befestigten Haltewinkeln 38 wird das Wärmeübertragungsprofil 1 befestigt. Dies ist auch in den Fig. 6 und 7 und in den Fig. 10 und 11 dargestellt. Eine obere Abschlußplatte 39 schließt das obere Abschlußelement 36 nach oben ab. Da auch die Abschlußplatte 39 aus zwei Hälften besteht, kann die Rohrleitung 3 durch elastisch dichtende Rohrdurchführungen 40 hindurch geführt werden. Die Luftaustrittsöffnungen 5 sind ebenfalls in dem oberen Abschlußelement 36 ausgebildet. Auf Luftaustrittsschlitze im Wärmeübertragungsprofil 1 selbst, wie in Fig. 1 gezeigt, kann auf diese Weise verzichtet werden und das Hauptprofil, das als Wärmeübertragungsprofil 1 verwendet wird, kann standardisiert sein. Sollte genügend Freiraum zwischen der oberen Abschlußplatte 39 und einer darüber befindlichen Decke 29 vorhanden sein, so kann auf die seitlichen Luftaustrittsschlitze verzichtet werden und als Luftaustrittsöffnung eine obere stirnseitige Öffnung des oberen Abschlußelementes 36 ohne die Abschlußplatte 39 verwendet werden. Bei einer Anordnung eines erfindungsgemäßen Wärmeübertragungsprofils 1, wie in Fig. 8 gezeigt, liegt die Heiz-/Kühlrohrverteilung oberhalb der Decke 29.

Wie in Fig. 9 gezeigt ist, kann an dem Abschlußelement 36 eine seitlich angesetzte Luftauslasskalotte 70 vorgesehen sein, die einen zum Raum gerichteten Öffnungsschlitz 71 als Luftauslass aufweist. Durch Drehung der Kalotte 70 ist der Luftstrahl in seiner Richtung veränderbar. Die Kalottenanordnung ist ein- oder zweiteilig an dem Abschlußelement 36 bzw. am Raumtemperierungselement möglich.

In Fig. 10 ist gezeigt, dass anstatt über Ventilatoren 34, wie in den Fig. 6 und 7 dargestellt, auch die erforderliche Zuluft über eine Öffnung 41 im Blindsegment 30 zuführbar ist.

In Fig. 11 ist ein Ventilator 42, insbesondere ein Axialventilator, an einer Seitenwand des oberen Abschlußelements 36 angeordnet. Dieser Axialventilator 42 ersetzt entweder die im unteren Blindsegment 30 vorhandenen Ventilatoren 34 oder aber er ist als zusätzlicher Ventilator vorhanden. In diesem Fall wird die zu transportierende Luft zusätzlich von oben in das Wärmeübertragungsprofil 1 eingeführt und vorzugsweise etwa auf der halben Länge des Wärmeübertragungsprofils 1 wieder durch entsprechende Öffnungen im Wärmeübertragungsprofil dem zu temperierenden Raum zugeführt. Auf diese Weise kann die durch Luftkonvektion übertragbare Wärmeleistung verdoppelt werden, was insbesondere für den Kühlfall besonders günstig ist. Dieser Einsatzfall ist in Fig. 11a für die dort dargestellten Wärmeübertragungsprofile 1 gezeigt. Hierbei ist ein Trennschott 43 etwa in der Hälfte des Wärmeübertragungsprofils 1 vorgesehen, wodurch das Wärmleübertragungsprofil 1 in seiner Mitte verschlossen ist. Das Trennschott 43 bildet jeweils den Abschluß der Luftversorgung von oben und unten. Oberhalb bzw. unterhalb des jeweiligen Trennschotts 43 sind dann Luftaustrittsschlitze in die Seiten des Wärmeübertragungsprofils 1 eingebracht. Derartige Luftaustrittsschlitze können auch mit Schöpfprofilen zwecks Druckverlustreduzierung ausgestattet werden. In Fig. 11a ist eine Vor- und Rücklaufversorgung von oben dargestellt. Die Blindsegmente 30 am unteren Ende des Wärmeübertragungsprofils 1 können jeweils mit Ventilatoren 34 gemäß den Fig. 6, 7 oder aber mit einem Zuluftanschluß 44 versehen sein. Über einen derartigen Zuluftanschluß 44 können vom Wärmeübertragungsprofil 1 getrennte Zuluftgeräte angeschlossen werden.

Wie in Fig. 11b gezeigt ist, können in der Mitte des Wärmeübertragungsprofils 1 an dessen Rückseite Luftansaugöffnungen 72 vorhanden sein. Im oberen und unteren Ende des Wärmeübertragungsprofils 1 sind Ventilatoren 73 eingesetzt, die die Luft jeweils durch die halbe Länge des Wärmeübertragungsprofils 1 saugen. Wie am oberen Ende des Wärmeübertragungsprofils 1 dargestellt, kann der Ventilator 73 durch die Luftauslasskalotte 70 abgedeckt werden, um den Luftstrahl zu richten.

In Fig. 11c ist dargestellt, dass das Wärmeübertragungsprofil 1 in der Mitte etwa durch ein Trennschott 43 in zwei Abschnitte unterteilt ist, wobei am unteren Ende jedes Abschnitts ein Radiallüfter 74 eingesetzt ist, der Luft durch jeden Teilabschnitt nach oben einbläst, die am oberen Ende des jeweiligen Teilabschnitts durch einen Luftaustritt 75 austritt.

In Fig. 11d ist das Anschlußprinzip eines Wärmeübertragungsprofils 1 mit Versorgung von oben in üblicher Weise dargestellt, wobei wieder alternativ die Blindsegmente 30 entweder mit Axialventilatoren 34 gemäß den Fig. 6 und 7 ausgestattet sein können oder aber mit einem seitlichen Frischluftanschluß 44 zum Anschluß externer Luftaufbereitungsgeräte. Zum Beispiel kann ein erfindungsgemäßes Wärmeübertragungsprofil 1 an einen Schlitzdurchlaß über einem Wellrohr angeschlossen sein. Dieses Wellrohr kann mit dem Schlitzdurchlaß einer abgehängten Decke verbunden sein. Gleichzeitig befindet sich ein mit niedriger Drehzahl laufender Radialventilator innerhalb der Rohrleitung im Bereich der abgehängten Decke.

In Fig. 12 ist eine Ausführung eines oberen Abschlußelementes 36 dargestellt, in dem der für den Kühlfall notwendige zu erzeugende Drucksprung in Form einer thermischen Verdichtung durch besonders angeordnete Kühlschlangen erzielt wird. Bei dieser Alternative ist oberhalb des Wärmeübertragungsprofils 1 ein vorzugsweise vergrößertes Abschlußelement 36 mit im oberen Teil eingebauten Kühler 45 und darunter angeordnetem Kühlkonvektionsschacht 46 vorhanden. Die den Vorlauf bildende Rohrleitung 3 wird vor Einführung in das Wärmeübertragungsprofil 1 über den Kühler 45 geführt und der Rücklauf 13 gelangt durch das Abschlußelement 36 zu einer Rücklaufsammelleitung. Die von oben einströmende Raumluft, siehe Pfeil Z, wird vom Kühler 45 thermisch verdichtet und erhält im Kühlkonvektionsschacht 46 abfallende Kaltluftströmung, die im Wärmeübertragungsprofil 1 zur Längsdurchströmung führt und im Hohlraum 2 des Wärmeübertragungsprofils 1 während der Längsdurchströmung durch die gekühlten inneren Oberflächen zusätzlich gekühlt wird. Die abfallende gekühlte Luft tritt am unteren Ende des Wärmeübertragungsprofils 1 in den zu temperierenden Raum, wodurch die Kühlleistung der erfindungsgemäßen Profile erheblich verstärkt wird. Die aus dem Kühlkonvektionsschacht 46 nach unten ausströmende gekühlte Luft kann auch über einen Ventilator 47 in ihrer Strömung verstärkt werden. Auch ist es möglich, die aus dem oberen Abschlußelement 36 ausströmende Luft durch Kaltluft-Öffnungen 48 im unteren Teil des Abschlußelementes 36 außen am Wärmeübertragungsprofil 1 kühlwirksam austreten zu lassen, um dadurch zusätzlich die Kühlwirkung des Wärmeübertragungsprofils 1 zu erhöhen.

In Fig. 13 ist eine Kompakteinheit, bestehend aus einem Luftfilter 50, einem Gebläse 51 und einem Wärmerückgewinner 52 dargestellt. Diese Kompakteinheit kann der Außenluftversorgung, z. B. eines Raumes, dienen und die erfindungsgemäßen Wärmeübertragungsprofile 1 mit Außenluft versorgen, siehe Pfeil A. Eine Nacherhitzung oder Nachkühlung ist nicht notwendig, da diese Aufgabe die Wärmeübertragungsprofile 1 übernehmen, die an den Wärmerückgewinner 52 über einen Kanal 53 angeschlossen sind. Somit sind dezentrale einfachste Luftversorgungseinheiten mit den Funktionen Filtern, Heizen und Kühlen geschaffen. Die aus dem Raum abgeführte Abluft 54 wird mit ihrem Wärmeinhalt dem Wärmerückgewinner 52 zugeführt und als Fortluft 55 nach außen geführt. Infolge der Nacherhitzung oder Nachkühlung der Heiz-/Kühlprofile 1 können Einzelräume einer zentralen Kompakteinheit mit Einzelraumregelung ausgestattet werden. Gebäude mit Doppelfassaden oder Hochhausbauten, deren Fenster nicht zu öffnen sind, dürften für diese Lösung besonders interessant sein. Auf die zentrale Be- und Entlüftungsanlage kann damit verzichtet werden. Die Anordnung der Kompaktgeräte ist nicht auf einen Raum beschränkt. Bei Bedarf ist eine gesamte Etage oder Himmelsrichtung - auch größere Raumbereiche - über eine Kompakteinheit versorgbar. Die Kompaktgeräte können in Fensterbrüstungen, Schränken, Nebenräumen, Deckenhohlräumen, technischen Zentralen usw. eingebaut werden.

In Fig. 14 sind die Wärmeübertragungsprofile 1 an eine Luftaufbereitungseinheit, bestehend aus Filter 50, Ventilator 51 und Kühler 56 angeschlossen. Mit der Aufbereitungseinheit werden die Einzelventilatoren gespart und durch den Luftkühler 56 die Raumluft vorgekühlt, was eine Leistungssteigerung bedeutet.

## Patentansprüche

1. Raumtemperierungselement bestehend aus mindestens einem Wärmeübertragungsprofil (1), welches im Querschnitt rechteckig ist und zwei Längsseiten (9) und zwei kürzere Querseiten (10) besitzt und das mit seiner Wandung einen sich in Profillängsrichtung erstreckenden Hohlraum (2) umschließt, wobei innerhalb des Hohlraumes (2) in Profillängsrichtung ein von einem Temperierungsmedium durchströmbarer Leitungskanal (3) verläuft und der Hohlraum (2) als Luftführungskanal ausgebildet ist und mindestens eine Lufteintrittsöffnung (4) und mindestens eine hierzu in Strömungsrichtung versetzt angeordnete Luftaustrittsöffnung (5) aufweist, wobei der Leitungskanal (3) mit mindestens einem Kontaktelement (6, 7) und das Kontaktelement (6, 7) mit der Wandung des Wärmeübertragungsprofils (1) thermisch leitend verbunden sind, wobei an der Wandung innerhalb des Hohlraums (2) und/oder an dem Kontaktelement (6, 7) zur Vergrößerung der thermischen wirksamen inneren Wandungsfläche in den Hohlraum (2) ragende Kontaktprofile (8a) ausgebildet sind und wobei das Wärmeübertragungsprofil (1) aus vier Teilprofilen (60, 61) zusammengesetzt ist, die untereinander kraft- und/oder formschlüssig verbunden sind, von denen im Querschnitt jeweils gleiche H-förmige Teilprofile (60) als Längsseitenprofile und weitere jeweils gleiche Teilprofile (61) als Querseitenprofile dienen,
**dadurch gekennzeichnet, daß** in einem als Längsseitenprofil dienendem Teilprofil (60) jeweils ein senkrechter, mit dem Querseitenprofil verbundener H-Schenkel eine Längswand (9) des Wärmeübertragungsprofils (1) und ein senkrechter, mit dem Querseitenprofil verbundener H-Schenkel die Kontaktprofile (8a) sowie das zugehörige Kontaktelement (6, 7) und der waagrechte H-Schenkel einen Verbindungssteg (12) zwischen der Längswand (9) und dem Kontaktelement (6, 7) bilden und wobei das Wärmeübertragungsprofil (1), in dem der Leitungskanal (3) zwischen den innenliegenden Kontaktelementen (6, 7) zweier Längsseitenprofile klemmend eingeschlossen ist, derart in Form einer Hohlstütze und/oder eines Hohlriegels ausgebildet ist, daß das Wärmeübertragungsprofil (1) eine statische Funktion übemehmen kann.

2. Raumtemperierungselement nach Anspruch 1,
**dadurch gekennzeichnet, dass** an jeder Längsseite (9) jeweils ein Kontaktelement (6, 7) angeordnet ist.

3. Raumtemperierungselement nach Anspruch 1 oder 2,
**dadurch gekennzeichnet, dass** die Kontaktprofile (8a) einander gegenüberliegend und als Längsrippen ausgebildet sind.

4. Raumtemperierungselement nach einem der Ansprüche 1 bis 3,
**dadurch gekennzeichnet, dass** das Wärmeübertragungsprofil (1) aus Schalen (20, 21) gebildet ist, die miteinander über Klemmittel (22, 23, 24) verbunden sind.

5. Raumtemperierungselement nach einem der Ansprüche 1 bis 4,
**dadurch gekennzeichnet, dass** jedes Kontaktelement (6, 7) aus einem kreisbogenförmigen Anlagesteg (11) für die Rohrleitung (3) und zwei jeweils an einem Ende des Anlagestegs (11) mit der Wandung des Wärmeübertragungsprofils (1) verbundenen Verbindungsstegen (12) gebildet ist.

6. Raumtemperierungselement nach Anspruch 5,
**dadurch gekennzeichnet, dass** an dem Anlagesteg (11) die in den Hohlraum ragenden Kontaktprofile (8a) ausgebildet sind.

7. Raumtemperierungselement nach einem der Ansprüche 1 bis 6,
**dadurch gekennzeichnet, dass** die Kontaktprofile (8a) stegförmige, in Längsrichtung des Leitungskanals (3) verlaufende Profilelemente sind.

8. Raumtemperierungselement nach einem der Ansprüche 1 bis 7,
**dadurch gekennzeichnet, dass** die Kontaktprofile (8a) im wesentlichen parallel zu den Längswänden (9) des Wärmeübertragungsprofils (1) verlaufen.

9. Raumtemperierungselement nach einem der Ansprüche 1 bis 8,
**dadurch gekennzeichnet, dass** die Kontaktprofile (8a) im Endbereich der sich gegenüberliegenden Enden der Kontaktelemente (6, 7), insbesondere der kreisbogenförmigen Anlagestege (11), ausgebildet sind.

10. Raumtemperierungselement nach einem der Ansprüche 1 bis 9,
**dadurch gekennzeichnet, dass** jedes Kontaktelement (6, 7) über die gesamte Länge des Wärmeübertragungsprofils (1) mit diesem an der Rohrleitung (3) anliegt.

11. Raumtemperierungselement nach einem der Ansprüche 1 bis 10,
**dadurch gekennzeichnet, dass** die Querseitenprofile (61) aus einer Querwand (64) und an deren beiden Enden vorhandenen, rechtwinklig verlaufenden Anschlußschenkel (65) bestehen, die mit den Enden der jeweiligen Längswand (9) form- und kraftschlüssig verbindbar sind.

12. Raumtemperierungselement nach Anspruch 11,
**dadurch gekennzeichnet, dass** an der Querwand (64) etwa parallel zu den Anschlußschenkeln (65) verlaufende Spannstege (63) angeformt sind, die mit den jeweiligen Enden der Kontaktprofile (8a) zumindest kraftschlüssig derart verbindbar sind, dass der Leitungskanal (3) von den Kontaktelementen (6, 7) klemmend umfaßt wird.

13. Raumtemperierungselement nach einem der Ansprüche 1 bis 12,
**dadurch gekennzeichnet, dass** die Längswände (9) und/oder die Querwände (64) der Teilprofile (60, 61) zur Oberflächenvergrößerung in Längsrichtung verlaufende Einprägungen (68) ein- oder beidseitig aufweisen.

14. Raumtemperierungselement nach einem der Ansprüche 1 bis 13,
**dadurch gekennzeichnet, dass** das Wärmeübertragungsprofil (1) einschließlich der Kontaktelemente (6, 7) und der Kontaktprofile (8) als Strangpreßprofil ausgebildet ist.

15. Raumtemperierungselement nach einem der Ansprüche 1 bis 14,
**dadurch gekennzeichnet, dass** das Wärmeübertragungsprofil (1) aus Stahl geformt ist und jedes Kontaktelement (6, 7) und die Kontaktprofile (8) als Blechformteile ausgebildet und mit dem Wärmeübertragungsprofil verschweißt sind.

16. Raumtemperierungselement nach Anspruch 15,
**dadurch gekennzeichnet, dass** die Kontaktprofile (8) aus mäanderartigen, gefalteten Lamellen gebildet sind.

17. Raumtemperierungselement nach einem der Ansprüche 1 bis 16,
**dadurch gekennzeichnet, dass** ein Rücklauf (13) für das Temperierungsmedium innerhalb des Hohlraums (2) in Profillängsrichtung verläuft.

18. Raumtemperierungselement nach einem der Ansprüche 1 bis 17,
**dadurch gekennzeichnet, dass** das Wärmeübertragungsprofil (1) in seinen Eckpunkten (25) Führungslöcher aufweist, die zur Aufnahme von stiftförmigen Führungsmitteln (27) dienen, mittels derer Profilbefestigungen und Blindsegmente (30) oder (36) befestigt sind.

19. Raumtemperierungselement nach einem der Ansprüche 1 bis 18,
**dadurch gekennzeichnet, dass** ein Blindsegment (30) an einem Ende des Wärmeübertragungsprofils (1) befestigt und innerhalb des Blindsegmentes (30) die Verbindung der als Vorlauf dienenden Rohrleitung (3) mit dem Rücklauf (13) erfolgt.

20. Raumtemperierungselement nach Anspruch 19,
**dadurch gekennzeichnet, dass** das Blindsegment (30) eine endseitige Montageplatte (33) besitzt, auf der insbesondere zwei Ventilatoren (34), beispielsweise Axialventilatoren, befestigt sind.

21. Raumtemperierungselement nach Anspruch 19,
**dadurch gekennzeichnet, dass** an dem Blindsegment (30) an einer Seitenwand ein Ventilator (34) angeordnet ist und das Blindsegment (30) mit einer Abschlußplatte (35) endseitig verschlossen ist.

22. Raumtemperierungselement nach einem der Ansprüche 1 bis 21,
**dadurch gekennzeichnet, dass** ein oberes Abschlußelement (36) endseitig an dem Wärmeübertragungsprofil (1) befestigt ist und eine obere Abschlußplatte (39) das Abschlußelement (36) nach oben abschließt, sowie die Luftaustrittsöffnungen (5) an dem oberen Abschlußelement (36) ausgebildet sind.

23. Raumtemperierungselement nach einem der Ansprüche 1 bis 22,
**dadurch gekennzeichnet, dass** ein Ventilator (42), insbesondere ein Axialventilator, an einer Seitenwand des oberen Abschlußelementes (36) befestigt ist, der entweder die im unteren Blindsegment (30) vorhandenen Ventilatoren (34) ersetzt oder als zusätzlicher Ventilator vorhanden ist.

24. Raumtemperierungselement nach Anspruch 23,
**dadurch gekennzeichnet, dass** sowohl am endseitigen Blindsegment (30) als auch am oberen Abschlußelement (36) ein Ventilator (34, 42) für die Zuluft vorhanden ist und vorzugsweise etwa auf der halben Länge des Wärmeübertragungsprofils (1) ein Trennschott (43) vorhanden ist und beidseitig des Trennschotts (43) Luftaustrittsöffnungen ausgebildet sind.

25. Raumtemperierungselement nach einem der Ansprüche 1 bis 24,
**dadurch gekennzeichnet, dass** in dem oberen Abschlußelement (36) ein Kühler (45) und ein darunter angeordneter Kühlkonvektionsschacht (46) vorhanden sind und die den Vorlauf bildende Rohrleitung (3) vor Einführung in das Wärmeübertragungsprofil (1) über den Kühler (45) geführt ist und der Rücklauf (13) durch das Abschlußelement (36) zu einer Rücklaufsammelleitung gelangt, wobei die von oben einströmende Raumluft von dem Kühler (45) thermisch verdichtet wird und im Kühlkonvektionsschacht (46) eine abfallende Kaltluftströmung erhält.

## Claims

1. An element for thermoregulation of a room, comprising at least one heat transmission profile (1), which is rectangular in cross-section and has two longitudinal sides (9) and two shorter transverse sides (10) and which, by means of its wall, surrounds a cavity (2) extending in the longitudinal profile direction, a conduit channel (3), through which a temperature equalising medium can flow, extending within the cavity (2) in the longitudinal profile direction and the cavity (2) being constructed as an air conduction channel and having at least one air inlet opening (4) and at least one air outlet opening (5), which is arranged offset from the air inlet opening in the flow direction, the conduit channel (3) being connected in thermally conducting manner to at least one contact element (6, 7) and the contact element (6, 7) being connected in thermally conducting manner to the wall of the heat transmission profile (1), contact profiles (8a) projecting into the cavity (2) being constructed on the wall within the cavity (2) and/or on the contact element (6, 7) to increase the thermally effective inner wall surface, and the heat transmission profile (1) being composed of four part profiles (60, 61) which are connected together with friction and/or positive fit and of which part profiles (60) each having the same H-shaped cross-section serve as longitudinal side profiles and further mutually identical part profiles (61) serve as transverse side profiles, **characterised in that**, in a part profile (60) serving as a longitudinal side profile, a respective vertical H-limb connected to the transverse side profile forms a longitudinal wall (9) of the heat transmission profile (1), and a vertical H-limb connected to the transverse side profile forms the contact profile (8a) and the associated contact element (6, 7), and the horizontal H-limb forms a connecting web (12) between the longitudinal wall (9) and the contact element (6, 7), the heat transmission profile (1), in which the conduit channel (3) is enclosed in clamped manner between the inner contact elements (6, 7) of two longitudinal side profiles, being constructed in the form of a hollow support and/or a hollow bar in such a way that the heat transmission profile (1) can assume a static function.

2. An element for thermoregulation of a room according to Claim 1, **characterised in that** a respective contact element (6, 7) is arranged on each longitudinal side (9).

3. An element for thermoregulation of a room according to Claim 1 or 2, **characterised in that** the contact profiles (8a) are constructed opposite one another as longitudinal ribs.

4. An element for thermoregulation of a room according to one of Claims 1 to 3, **characterised in that** the heat transmission profile (1) is formed by shells (20, 21) which are connected together by way of clamping means (22, 23, 24).

5. An element for thermoregulation of a room according to one of Claims 1 to 4, **characterised in that** each contact element (6, 7) is formed by an arcuate seating web (11) for the pipeline (3) and two connecting webs (12) each connected to the wall of the heat transmission profile (1) at one end of the seating web (11).

6. An element for thermoregulation of a room according to Claim 5, **characterised in that** the contact profiles (8a) projecting into the cavity are constructed on the seating web (11).

7. An element for thermoregulation of a room according to one of Claims 1 to 6, **characterised in that** the contact profiles (8a) are web-shaped profile elements extending in the longitudinal direction of the conduit channel (3).

8. An element for thermoregulation of a room according to one of Claims 1 to 7, **characterised in that** the contact profiles (8a) extend substantially parallel to the longitudinal walls (9) of the heat transmission profile (1).

9. An element for thermoregulation of a room according to one of Claims 1 to 8, **characterised in that** the contact profiles (8a) are constructed in the end region of the mutually opposite ends of the contact elements (6, 7) particularly of the arcuate seating webs (11).

10. An element for thermoregulation of a room according to one of Claims 1 to 9, **characterised in that**, by means of the heat transmission profile (1), each contact element (6, 7) abuts against the pipeline (3) over the entire length of the heat transmission profile (1).

11. An element for thermoregulation of a room according to one of Claims 1 to 10, **characterised in that** the transverse side profiles (61) comprise a transverse wall (64) and connecting limbs (65), extending at a right-angle, which are present on the two ends of the transverse wall and may be connected with friction fit and positive fit to the ends of the respective longitudinal wall (9).

12. An element for thermoregulation of a room according to Claim 11, **characterised in that** clamping webs (63) extending approximately parallel to the connecting limbs (65) are integrally formed on the transverse wall (64), it being possible for said clamping webs to be connected to the respective ends of the contact profiles (8a) at least with friction fit and in such a way that the conduit channel (3) is surrounded in clamped manner by the contact elements (6, 7).

13. An element for thermoregulation of a room according to one of Claims 1 to 12, **characterised in that** the longitudinal walls (9) and/or the transverse walls (64) of the part profiles (60, 61) have surface-increasing impressions (68) extending in the longitudinal direction on one or both sides.

14. An element for thermoregulation of a room according to one of Claims 1 to 13, **characterised in that** the heat transmission profile (1), including the contact elements (6, 7) and the contact profiles (8), is constructed as an extruded profile.

15. An element for thermoregulation of a room according to one of Claims 1 to 14, **characterised in that** the heat transmission profile (1) is formed from steel and each contact element (6, 7) and the contact profiles (8) are constructed as shaped sheet metal parts and are welded to the heat transmission profile.

16. An element for thermoregulation of a room according to Claim 15, **characterised in that** the contact profiles (8) are formed by meandering, folded lamellae.

17. An element for thermoregulation of a room according to one of Claims 1 to 16, **characterised in that** a return line (13) for the temperature equalising medium extends within the cavity (2) in the longitudinal profile direction.

18. An element for thermoregulation of a room according to one of Claims 1 to 17, **characterised in that** the heat transmission profile (1) has guide holes at its corner points (25), said guide holes serving to receive pin-shaped guide means (27) by means of which profile fastenings and blind segments (30) or (36) are mounted.

19. An element for thermoregulation of a room according to one of Claims 1 to 18, **characterised in that** a blind segment (30) is mounted on one end of the heat transmission profile (1) and the connection between the pipeline (3) serving as the flow line and the return line (13) is effected within the blind segment (30).

20. An element for thermoregulation of a room according to Claim 19, **characterised in that** the blind segment (30) has an end-face mounting plate (33) on which particularly two fans (34), for example axial fans, are mounted.

21. An element for thermoregulation of a room according to Claim 19, **characterised in that** a fan (34) is arranged on a side wall of the blind segment (30) and the blind segment (30) is closed by a closing plate (35) at its end face.

22. An element for thermoregulation of a room according to one of Claims 1 to 21, **characterised in that** an upper closing element (36) is mounted on the end face of the heat transmission profile (1) and an upper closing plate (39) closes the closing element (36) at the top and the air outlet openings (5) are constructed on the upper closing element (36).

23. An element for thermoregulation of a room according to one of Claims 1 to 22, **characterised in that** a fan (42), particularly an axial fan, is mounted on a side wall of the upper closing element (36) and either replaces the fans (34) present in the lower blind segment (30) or is present as an additional fan.

24. An element for thermoregulation of a room according to Claim 23, **characterised in that** a fan (34, 42) for the intake air is present both on the end-face blind segment (30) and on the upper closing element (36) and a segregation means (43) is preferably present over approximately half the length of the heat transmission profile (1) and air outlet openings are constructed on both sides of the segregation means (43).

25. An element for thermoregulation of a room according to one of Claims 1 to 24, **characterised in that** a cooler (45) and a convection cooling shaft (46) arranged below it are present in the upper closing element (36) and the pipeline (3) forming the flow line is guided over the cooler (45) before leading into the heat transmission profile (1), and the return line (13) arrives at a return manifold through the closing element (36), the ambient air flowing in from above being thermally densified by the cooler (45) and achieving a descending cold-air flow in the convection cooling shaft (46).

## Revendications

1. Élément de climatisation d'ambiance constitué d'au moins un profilé de transmission thermique (1) qui a une section rectangulaire et possède deux côtés longitudinaux (9) et deux côtés transversaux plus courts (10) et qui comprend avec ses parois un espace creux (2) s'étendant dans la direction longitudinale du profilé, où une conduite (3) dans laquelle peut circuler un fluide de climatisation s'étend à l'intérieur de l'espace creux (2) dans la direction longitudinale du profilé et l'espace creux (2) est réalisé comme conduite de guidage d'air et présente au moins une ouverture d'entrée d'air (4) et au moins une ouverture de sortie d'air (5) agencée en décalage par rapport à celle-ci dans la direction de circulation, où la conduite (3) est reliée à au moins un élément de contact (6, 7) et l'élément de contact (6, 7) est relié à la paroi du profilé de transmission thermique (1) de façon conductrice thermiquement, où des profilés de contact (8a) en débordement dans l'espace creux (2) sont réalisés sur la paroi à l'intérieur de l'espace creux (2) et/ou sur l'élément de contact (6, 7) afin d'agrandir la surface de paroi intérieure efficace thermique, et où le profilé de transmission thermique (1) est composé de quatre parties de profilés (60, 61) qui sont reliées l'une à l'autre par force et/ou par emboîtement de forme et parmi lesquelles des parties de profilés en forme de H (60) à chaque fois identiques dans leur section servent de profilés de côtés longitudinaux et d'autres parties de profilés (61) à chaque fois identiques servent de profilés de côtés transversaux ;
**caractérisé en ce que**, dans une partie de profilé (60) servant de profilé de côté longitudinal, un montant vertical du H relié au profilé de côté transversal forme une paroi longitudinale (9) du profilé de transmission thermique (1) et un montant vertical du H relié au profilé de côté transversal forme les profilés de contact (8a) ainsi que l'élément de contact correspondant (6, 7) et le montant horizontal du H forme une tige de raccordement (12) entre la paroi longitudinale (9) et l'élément de contact (6, 7), et **en ce que** le profilé de transmission thermique (1), dans lequel la conduite (3) est incluse par serrage entre les éléments de contact (6, 7) situés à l'intérieur de deux profilés de côtés longitudinaux, est réalisée dans la forme d'un appui creux et/ou d'une barre creuse de telle sorte que le profilé de transmission thermique (1) peut exercer une fonction statique.

2. Élément de climatisation d'ambiance selon la revendication 1,
**caractérisé en ce qu'**un élément de contact (6, 7) est agencé sur chaque côté longitudinal (9).

3. Élément de climatisation d'ambiance selon l'une quelconque des revendications 1 ou 2,
**caractérisé en ce que** les profilés de contact (8a) sont réalisés en opposition l'un à l'autre et en tant que nervures longitudinales.

4. Élément de climatisation d'ambiance selon l'une quelconque des revendications 1 à 3,
**caractérisé en ce que** le profilé de transmission thermique (1) est formé de coques (20, 21) qui sont reliées l'une à l'autre par le biais de moyens de serrage (22, 23, 24).

5. Élément de climatisation d'ambiance selon l'une quelconque des revendications 1 à 4,
**caractérisé en ce que** chaque élément de contact (6, 7) est formé à partir d'une tige de montage en forme d'arc de cercle (11) pour la conduite (3) et de deux tiges de raccordement (12) reliées chacune à une extrémité de la tige de montage (11) à la paroi du profilé de transmission thermique (1).

6. Élément de climatisation d'ambiance selon la revendication 5,
**caractérisé en ce que** les profilés de contact (8a) en débordement dans l'espace creux sont réalisés sur la tige de montage (11).

7. Élément de climatisation d'ambiance selon l'une quelconque des revendications 1 à 6,
**caractérisé en ce que** les profilés de contact (8a) sont des éléments de profilés en forme de tiges s'étendant dans la direction longitudinale de la conduite (3).

8. Élément de climatisation d'ambiance selon l'une quelconque des revendications 1 à 7,
**caractérisé en ce que** les profilés de contact (8a) s'étendent essentiellement parallèlement aux parois longitudinales (9) du profilé de transmission thermique (1).

9. Élément de climatisation d'ambiance selon l'une quelconque des revendications 1 à 8,
**caractérisé en ce que** les profilés de contact (8a) sont réalisés dans la zone d'extrémité des extrémités situées en opposition des éléments de contact (6, 7), en particulier de la tige de montage en forme d'arc de cercle (11).

10. Élément de climatisation d'ambiance selon l'une quelconque des revendications 1 à 9,
**caractérisé en ce que** chaque élément de contact (6, 7), sur la longueur complète du profilé de transmission thermique (1), prend appui avec celui-ci sur la conduite (3).

11. Élément de climatisation d'ambiance selon l'une quelconque des revendications 1 à 10,
**caractérisé en ce que** les profilés de côtés transversaux (61) sont constitués d'une paroi transversale (64) et de montants de branchement (65) présents à ses deux extrémités, s'étendant perpendiculairement, qui peuvent être reliés aux extrémités de la paroi longitudinale (9) respective par emboîtement de forme et par force.

12. Élément de climatisation d'ambiance selon la revendication 11,
**caractérisé en ce que** sur la paroi transversale (64) sont formées des tiges de tension (63) s'étendant parallèlement aux montants de branchement (65), lesquelles peuvent être reliées aux extrémités respectives des profilés de contact (8a) au moins par force de telle sorte que la conduite (3) est incluse par serrage par les éléments de contact (6, 7).

13. Élément de climatisation d'ambiance selon l'une quelconque des revendications 1 à 12,
**caractérisé en ce que** les parois longitudinales (9) et/ou les parois transversales (64) des parties de profilés (60, 61) présentent des empreintes (68) s'étendant dans la direction longitudinale, sur un ou les deux côtés, afin d'agrandir leur surface.

14. Élément de climatisation d'ambiance selon l'une quelconque des revendications 1 à 13,
**caractérisé en ce que** le profilé de transmission thermique (1), y compris les éléments de contact (6, 7) et les profilés de contact (8), est réalisé en tant que profilé extrudé.

15. Élément de climatisation d'ambiance selon l'une quelconque des revendications 1 à 14,
**caractérisé en ce que** le profilé de transmission thermique (1) est formé à partir d'acier et chaque élément de contact (6, 7) et les profilés de contact (8) sont réalisés en tant que pièce formée en tôle et soudés au profilé de transmission thermique.

16. Élément de climatisation d'ambiance selon la revendication 15,
**caractérisé en ce que** les profilés de contact (8) sont formés à partir de lamelles pliées en forme de méandres.

17. Élément de climatisation d'ambiance selon l'une quelconque des revendications 1 à 16,
**caractérisé en ce qu'**une conduite de retour (13) circule pour le fluide de climatisation à l'intérieur de l'espace creux (2) dans la direction longitudinale du profilé.

18. Élément de climatisation d'ambiance selon l'une quelconque des revendications 1 à 17,
**caractérisé en ce que** le profilé de transmission thermique (1) présente dans ses points d'angles (25) des trous de guidage qui servent à recevoir des moyens de guidage en forme de broches (27) à l'aide desquels des fixations de profilés et des segments aveugles (30) ou (36) sont fixés.

19. Élément de climatisation d'ambiance selon l'une quelconque des revendications 1 à 18,
**caractérisé en ce qu'**un segment aveugle (30) est fixé à une extrémité du profilé de transmission thermique (1) et le raccordement de la conduite (3) servant de conduite d'avance et de la conduite de retour (13) est réalisé à l'intérieur du segment aveugle (30).

20. Élément de climatisation d'ambiance selon la revendication 19,
**caractérisé en ce que** le segment aveugle (30) possède une plaque de montage (33) du côté de l'extrémité, sur laquelle sont fixés en particulier deux ventilateurs (34), par exemple des ventilateurs axiaux.

21. Élément de climatisation d'ambiance selon la revendication 19,
**caractérisé en ce qu'**un ventilateur (34) est agencé sur une paroi latérale sur le segment aveugle (30) et le segment aveugle (30) est fermé du côté de l'extrémité par une plaque d'obturation (35).

22. Élément de climatisation d'ambiance selon l'une quelconque des revendications 1 à 21,
**caractérisé en ce qu'**un élément d'obturation supérieur (36) est fixé du côté de l'extrémité sur le profilé de transmission thermique (1) et une plaque d'obturation supérieure (39) ferme l'élément d'obturation en direction du haut, et **en ce que** les ouvertures de sortie d'air (5) sont réalisées sur l'élément d'obturation supérieur (36).

23. Élément de climatisation d'ambiance selon l'une quelconque des revendications 1 à 22,
**caractérisé en ce qu'**un ventilateur (42), en particulier un ventilateur axial, est fixé sur une paroi latérale de l'élément d'obturation supérieur (36), lequel soit remplace les ventilateurs (34) présents dans le segment aveugle inférieur (30), soit est présent en tant que ventilateur supplémentaire.

24. Élément de climatisation d'ambiance selon la revendication 23,
**caractérisé en ce qu'**un ventilateur (34, 42) est présent pour l'air d'arrivée à la fois sur le segment aveugle du côté de l'extrémité (30) et sur l'élément d'obturation supérieur (36) et une cloison étanche de séparation (43) est présente de préférence environ à la moitié de la longueur du profilé de transmission thermique (1) et des ouvertures de sortie d'air sont réalisées des deux côtés de la cloison étanche de séparation (43).

25. Élément de climatisation d'ambiance selon l'une quelconque des revendications 1 à 24,
**caractérisé en ce qu'**un radiateur (45) et une cuve de convection de refroidissement (46) agencée en dessous de celui-ci sont présents dans l'élément d'obturation supérieur (36), la conduite (3) formant la conduite d'avance est guidée par le biais du radiateur (45) avant l'introduction dans le profilé de transmission thermique (1) et la conduite de retour (13) aboutit à travers l'élément d'obturation (36) à une conduite de collecte de retour, l'air ambiant pénétrant depuis le haut étant condensé thermiquement par le radiateur (45) et recevant dans la cuve de convection de refroidissement (46) un afflux d'air froid descendant.
